# EUROPÄISCHE PATENTSCHRIFT

(11) **EP 0 352 589 B1**
(45) Veröffentlichungstag und Bekanntmachung des Hinweises auf die Patenterteilung: **14.10.1992**
(21) Anmeldenummer: 89113071.8
(22) Anmeldetag: 17.07.1989
(51) Int. Cl.: B65D 71/00

(54) **Zuschnitt für eine Sammelverpackung**
Blank for a collective package
Flan pour coiffe de groupage

(30) Priorität: 25.07.1988 FR 8810002
(43) Veröffentlichungstag der Anmeldung: 31.01.1990
(73) Patentinhaber: 4P Nicolaus Kempten GmbH, D-87437 Kempten (DE)
(72) Erfinder: Bienaimé, Patrick, F-60135 Troissereux (FR)
(74) Vertreter: Hutzelmann, Gerhard

(56) Entgegenhaltungen:
- US-A- 4 304 329
- US-A- 4 378 879

## Beschreibung

Die Erfindung betrifft einen Zuschnitt zum Herstellen einer Sammelverpackung für mehrere Behälter wie Flaschen oder Fläschchen, wie er z.B. aus der Patentschrift US-A-4.304.329 bekannt ist.

Der Erfindung liegt die Aufgabe zugrunde, einen derartigen Zuschnitt aufzuzeigen, mit dem das Herstellen der Sammelverpackung einfach durchzuführen ist.

Diese Aufgabe wird erfindungsgemäß durch den in Anspruch 1 definierten zeichnitt gelöst.

Die aus diesem Zuschnitt aufgerichtete Sammelverpackung erhält einen sehr guten Halt, ohne daß irgend eine Klebung notwendig wäre.

Sehr vorteilhaft ist es auch, wenn erfindungsgemäß die Stanzlinien welche die Faltlinien der Stirnwandteile unterbrechen, in deren äußere Abschnitte hineinragen.

Das Öffnen der Sammelverpackung wird durch die mit den Stanzlinien erzeugten Vorsprünge ganz wesentlich erleichtert.

Eine weitere vorteilhafte Ausgestaltung der Erfindung liegt darin, daß die Öffnungen zum Durchstecken der Hälse der Behälter mit mehreren Laschen umgeben sind, welche elastisch an vorstehenden Abschnitten der Hälse angreifen.

Damit wird eine gute Verbindung der Sammelverpackung mit den eingestellten Behältern erzielt.

Eine sehr vorteilhafte Ausgestaltung der Erfindung liegt darin, daß an den äußeren Abschnitten der Stirnwandteile wenigstens eine Lasche angeformt ist, welche im hochgefalteten Zustand dieser äußeren Abschnitte die an den Öffnungen angeordneten Laschen ergänzt.

Bei einer vorteilhaften Ausgestaltung eines Zuschnittes zum Verpacken von zwei Reihen von Behältern ist erfindungsgemäß vorgesehen, daß die äußeren Abschnitte der Seitenwandteile deren Verlängerungen sind und nach innen gebogen verlaufen.

Ebenfalls sehr vorteilhaft ist es, wenn erfindungsgemäß an den äußeren Abschnitten Ansätze angeformt sind, welche mit Laschen versehen sind, die sich beim Auffalten des Zuschnittes mit am Mittelteil angeformten Lappen überdecken.

Dies ist besonders günstig, wenn gemäß der Erfindung der Zuschnitt für zwei Reihen von jeweils zwei Behältern vorgesehen ist.

Ein vorteilhafte Ausgestaltung der Erfindung liegt auch darin, daß zwischen den äußeren Bereichen und dem mittleren Bereich der Seitenwände Faltlinien vorgesehen sind.

Weiterhin sehr vorteilhaftz ist es, wenn gemäß der Erfindung seitlich an den beiden Stirnwänden flügelartige Klappen über je eine Faltlinie angelenkt sind, wobei die Klappen Laschen aufweisen, die beim Auffalten des Zuschnittes auf jeweils eine der Haltelaschen für die Behälter zu liegen kommen.

Ebenfalls sehr vorteilhaft ist es, wenn erfindungsgemäß am mittleren Bereich der Seitenwandteile über jeweils zwei Faltlinien Verlängerungsabschnitte angelenkt sind, wobei der zwischen den beiden Faltlinien liegende Flächenabschnitt zur Randversteifung dient.

Sehr vorteilhaft ist es auch, wenn erfindungsgemäß die Verlängerungsabschnitte an ihrem Ende jeweils zwei Laschen aufweisen, die im aufgerichteten Zustand die Haltelaschen für die Behälter ergänzen.

In der Zeichnung sind mehrere Ausführungsbeispiele der Erfindung dargestellt. Dabei zeigen:
Fig.1 eine Ansicht eines flachliegenden Kartonzuschnittes,
Fig.2 ein Schaubild einer fertig aufgerichteten und mit vier Flaschen bestückten Verpackung,
Fig.3 einen weiteren flachliegenden Zuschnitt für ein weiteres Ausführungsbeispiel,
Fig.4 ein weiteres Ausführungsbeispiel eines flachliegenden Kartonzuschnitts für zwei zu verpackende Flaschen,
Fig .5 ein weiters Beispiel eines Kartonzuschnittes, ebenfalls für zwei Flaschen und
Fig .6 ein Schaubild einer aufgerichteten Verpackung für zwei Flaschen.

Die Figuren 1, 3, 4 und 5 stellen flache Packformen gemäß der Erfindung dar. Durchgehende Linien bezeichnen Stanzungen, gestrichelte Linien bezeichnen Faltlinien, die z.B. durch Perforation des Bogens und/oder durch fortlaufende Einkerbungen in nur einen Teil der Stärke des Bogens erzeugt werden.
Des weiteren sind die Formen der Packformen wie sie im Detail auf den Zeichnungen dargestellt sind, als Teil der vorliegenden Beschreibung anzusehen.

Bezugnehmend auf Figur 1 besteht eine Packform für eine Sammelhaube aus einem Mittelteil 1, der eine obere Fläche bildet, meistens waagrecht, nachdem die Sammelhaube gefaltet und für mehrere Flaschen oder Fläschchen bereitgestellt wurde, hier für vier Flaschen, wobei das Mittelteil von den Flaschenhälsen durchdrungen wird, wie es später noch im Detail zu sehen ist. Der Teil 1 beschreibt aus diesem Grund teilweise vier Öffnungen, die meistens rund sind, 0₁ bis 0₄, im Bereich der vier Ecken des Teils wie aufgezeichnet.

Die RAndfläche der Haube, die vorgesehen ist, um die Flaschen nach Falten und Aufstellen zu umschließen, besteht aus vier Seitenteilen der Packform, 2, 3, 4, 5, verbunden mit dem Mittelteil 1 durch vier Faltlinien 15, 15 und 16,16, wobei diese Faltlinien global gesehen ein Rechteck bilden. Die gegenüberliegenden Seitenteile 2, 3, die den langen Seiten des Rechtecks entsprechen, haben jeweils einen mittleren Bereich und zwei äußere Bereiche, jeweils 2′, 2˝ und 3′, 3˝, die den mittleren Bereich über die äußeren Enden der Faltlinie 15 hinaus verlängern, wobei sie, wie aufgezeigt, nach innen gebogen sind. gebogen sind.

Jeder der vier äußeren Bereiche hat an seinem äußeren Rand (gegenüber der Faltlinie 15), in Nähe des äußeren Randes, eine herausragende Einstecklasche 17, deren Zwecke später noch erklärt werden.

Außerdem haben die äußeren Bereiche 2′, 3′, 2˝, 3˝ auf der gegenüberliegenden Seite der Laschen 17 Verlängerungen nach innen, 8, 9, 10, 11, von denen jede eine Klappe hat, 8′, 9′, 10′, 11′, die durch eine Faltlinie an die genannte Verlängerung angefügt ist.

Form und Richtung dieser Klappen wie sie aufgezeichnet sind haben einen Zweck, der im Folgenden noch näher erläutert wird.

Die beiden anderen Seitenpartien der Packform, die den kurzen Seiten des Rechtecks entsprechen, das den Mittelteil 1 abgrenzt, haben einen ersten Bereich 4 und 5, dessen Breite ziemlich genau der Breite der Faltlinien 16 entspricht, wobei 16 durch zwei gegenüberliegende konkave Ränder begrenzt wird. Die Bereiche 4 und 5 verlängern sich gegenüber des Mittelteils 1 in zwei weitere Bereiche oder Endbereiche 6, 7 mittels der Faltlinien 22.

Diese Endbereiche laufen am Rand wie aufgezeichnet aus und haben an den äußeren Rändern zwei herausragende Laschen 26, deren Zwecke später noch erklärt werden.

In der Mitte der beiden Faltlinien 22, die oben erwähnt wurden, sind jeweils zwei halbkreisförmige Klappen 21 vorgesehen, die nach außen gehen und die zwei Laschen 19 mit der entsprechenden Form bestimmen, die dann beim Falten sichtbar werden, wie später noch zu sehen ist.

Die Öffnungen für die Flaschhälse 0₁ bis 0₄ haben einen Durchmesser, der kleiner ist als der der Flaschenhälse und sie sind abgegrenzt durch eine Reihe von Laschen 12 mit einer Trapezform, voneinander getrennt durch Schnitte 14 und angebracht rund um die Faltlinien 13.

Die Packform wird folgendermaßen gefaltet:

Die äußeren Bereiche 2′, 3′ der Teile 2, 2(?) werden so zunächst einander genähert, wobei sie unter dem Bereich 4 durchgeführt werden, daß ihre Laschen 17 ziemlich genau übereinanderliegen. Dieser Vorgang erfolgt gleichzeitig mit einem Biegen der Seitenteile in Höhe ihrer nach innen gebogenen Teile, was der Packform bereits die Endform einer Muschel gibt, wie es auf Figur 2 zu sehen ist.

Bevor die Packform in dieser Position endgültig verschlossen wird, wird der äußere Bereich 7 des Seitenteils der Packform um ca. 180° an der Faltlinie 22 nach innen gebogen, gegen die Rückseite des benachbarten Bereichs 4, so daß die Laschen 17 eingeschlossen sind zwischen den beiden Teilen der Faltlinie 22, die um 180° gebogen ist und die äußeren Bereiche 2′, 3′ werden gleichzeitig zwischen die Bereiche 4 und 7 genommen.

Gleichzeitig oder danach werden die gleichen Vorgänge an der gegenüberliegenden Seite der Packform vorgenommen, wobei die Laschen 17, 17 und 21 auf die gleiche Weise eingefügt werden und die Bereiche des Endes 2˝, 3˝ der Teile 2, 3 der Packform zwischen den Bereichen 5, 6 eingeschlossen werden unter Zurückhaltung der Laschen 17.

Auf diese Weise erhält man eine Haube in Form einer Muschel mit viereckiger Kontur. Hier ist es wichtig zu bemerken, daß in dieser Position die Laschen 8′ bis 11′, die an den inneren Verlängerungen 8 bis 11 der Seitenteile 2 und 3 sich mit den entsprechenden Laschen 12′ überlagern, die die vier Öffnungen für Flaschenhälse umgeben.

Außerdem kommen die Laschen 26, die an den äußeren Rändern der nach innen gebogenen Bereiche 6 und 7 vorgesehen sind, seitlich an die Laschen 12′, besonders in der Verlängerung der Faltlinien 16 und das aus den noch folgenden Zwecken.

Die vorliegende Sammelhaube für Behälter ist geeignet z.B. für Flaschen deren Hälse oder Verschlüsse oder Stöpsel einen Wulscht, eine Unebenheit oder eine ringsum laufende herausragende Partie haben.

Im vorliegenden Fall haben die Flaschen B₁ bis B₄ auf Figur 2 genau unterhalb ihrer Verschlüsse C₁ bis C₄ eine Wulscht, 30.

Während die verschiedenen Laschen 12, 12′, 8′ bis 11′ und 26 sich deutlich im Bereich des Mittelteils 1 der Haube befinden, werden die Flaschen, eine nach der andern oder gleichzeitig, von unten in die Haube eingeführt. Die Verschlüsse oder die Wülschte verformen bei ihrem Durchgang auf elastische Weise die verschiedenen Laschen, die, nach Durchgang der besagten Wulscht, sich elastische um diese legen und damit die Flaschen mit der Haube verbinden.

Die Gruppe der vier Flaschen kann so leicht an einem oder an mehrern Rändern der Haube hochgenommen werden.

Um ein zufriedenstellendes Festhalten der Flaschen in der Haube zu gewährleisten, ist es besonders vorteilhaft, wenn der Abstand zwischen dem unteren Rand der Wulscht und dem Bereich, wo sich der Flaschenhals vergrößert, mit dem die Flasche gegen die Innenseite des Mittelteils 1 der Haube drückt, nur geringfügig größer ist als die verschiedenen Laschen wenn sie sich um den Flaschenhals unterhalb der Wulscht schließen.

Hier ist festzuhalten, daß diese besondere Art des gegenseitigen Festhaltens von Flaschen und Haube eine feste Verankerung der Teile ermöglicht, die die Sammelhaube in ihrer endgültigen Form halten sollen. Besonders die Laschen 26, die an den Flaschenhälsen zur Anwnedung kommen tragen zum Halt der Bereiche 6 und 7 an ihrem Platz hinter den Bereichen 4 und 5 bei, während die Laschen 8′ bis 11′, festgehalten zwischen den Laschen 12′ und den Hälsen, das Verbleiben der Seitenteile 2, 3 im gebogenen Bereich wirkungsvoll verstärken.

Auf diese Weise erhält die Sammelhaube eine robuste, starre und stabile Beschaffenheit, die selbst bei schonungslosem Handhaben erhalten bleibt.

Figur 3 stellt eine Ausführungsvariante der Faltmöglichkeit von Figur 1 dar. Hier sind identische oder ähnliche Elemente oder Teile wie in Figur 1 mit den gleichen Bezugsziffern gekennzeichnet.

Bei dieser Variante sind die Seitenteile 2, 3 der Packform durch zwei Bereiche 23 und 24 nach außen verlängert, die nach innen zu falten sind gegen die mittleren Bereiche der Zonen 2, 3, wenn die Haube gefaltet wird.

Wie zu sehen ist, ist jede Zone 23 und 24 mit dem Teil 2 bzw. 3 durch zwei Faltlinien 27 und 28 verbunden, die einen spindelförmigen Zwischenbereich 29 bzw. 30 bilden.

Außerdem sind herausragende Laschen 25 vorgesehen, die den Laschen 26 der Bereiche 6, 7 in ihrer Form und in ihrer Funktion entsprechen. Diese befinden sich an den äußeren Rändern der Bereiche 23 und 24.

Beim Falten der Haube, wenn die Bereiche 23, 24 gegen die Bereiche 2, 3 gefaltet werden, bekommen die Faltlinien 27 und 28 eine Form und Lage, daß die Bereiche 29 und 30 im wesentlichen quer zu den benachbarten Bereichen ausgerichtet sind und somit verstärkte Greifbereiche zum Anheben der Flaschengruppe an der Haube in Höhe der besagten Ränder bilden. außerdem bewirken die Laschen 25, sobald sie eng gegen die Flaschen angelegt werden bei Einführen ein festes Bleiben der Bereiche 23, 24 an ihrem Platz.

Wenn die Haube mit den Flaschen also hochgehoben wird, besteht keinerlei Gefahr, an den gegenüberliegenden Seiten, die die Bereiche 29, 30 einschließen, daß die Packform örtlich einreißt oder nachgibtbei übermäßiger Krafteinwirkung.

Figur 4 stellt eine zweite grundlegende Art von Packform der vorliegenden Erfindung dar.

Diese Packform ist für zwei Flaschen gedacht und hat aus diesem Grund in einem in die Länge gezogenen rechteckigen Mittelteil zwei Öffnungen 0₁ und 0₂ für die Flaschenhälse.

Zwei erste Seitenteile 102, 103, die den langen Seiten des Rechtecks entsprechen, haben einen mittleren Bereich, an den zwei äußere Bereiche 108, 110 bzw. 109, 111 angrenzen. Der Mittelteil 101 wird durch Faltlinien 132 von den Seitenteilen getrennt, und die Faltlinien 131 trennen ihrerseits die mittleren Bereiche der Seitenteile von deren äußeren Bereichen. Jeder der vier äußeren Bereiche 108 bis 111 hat an seinem äußeren Rand (gegenüber der Faltlinie 132) eine hervorragende Lasche 134, genau wie die Lasche 17 in Figur 1.

Die beiden anderen Seitenteile der Packform, die den schmalen Seiten des Rechtecks entsprechen, haben einen ersten Bereich 112 bzw. 113, der an die äußeren Bereiche angrenzt und vom Mittelteil 101 durch eine Faltlinie 136 getrennt ist. Jeder erste Bereich ist verlängert durch einen zweiten Bereich 114 bzw. 115, der trapezförmig und im wesentlichen symmetrisch zum ersten Bereich ist, an den er mit Faltlinie 128 anschließt.

Wie in Figur 1 ist eine halbkreisförmige Stanzung 133 nach außen gerichtet vorgesehen, in einem Bereich, wo die Faltlinie 128 unterbrochen ist, um beim Falten eine hervorragende Lasche 135 zu bilden.

Am äußeren Rand des zweiten Bereichs 114, 115 ist eine hervorragende Lasche 130′ vorgesehen, mit der es sich ähnlich verhält wie mit den Laschen 26 der Figur 1.

Außerdem sind die zweiten Bereiche 114,1115 jeweils begrenzt durch zwei Flügel 118, 119 bzw. 116,117, abgetrennt durch die Faltlinien 129.

Jeder dieser Flügel hat entlang des äußeren Randes, der an den äußeren Rand des zweiten benachbarten Bereichs anschließt, eine Lasche 130, deren Zwecke später noch erklärt werden.

Außerdem ist vorzugsweise darauf zu achten, daß die Faltlinien 129 ziemlich genau gleich lang sind wie die Faltlinien 131.

Außerdem hat die Packform rund um jede Öffnung 0₁ und 0₂ für die Flaschenhälse eine Reihe von Laschen 120, die durch gründliche Stanzungen 123 von einander getrennt sind und sich auf den Faltlinien 122 einfügen, wie auf der Zeichnung zu sehen ist, um das Ganze zu verschließen.

Diese Packform wird folgendermaßen gefaltet: die äußeren Bereiche 110, 111 der ersten Seitenteile 102, 102 werden einander unterhalb des Bereiches 112 genähert und dabei entlang der Linien 131 gefaltet, so daß die Laschen 134 jeweils übereinanderliegen und auch über der Lasche 135 zu liegen kommen. Dann wird der Bereich 114 mit den beiden Flügeln 118, 119 um 180° unter den Bereich 112 gefaltet, so daß, wie beim Falten der Figur 1, die Laschen 134 zwischen den beiden Teilen der Faltlinie 128 eingeschlossen sind. Gleichzeitig kommen die Faltlinien 129 ungefähr auf den Faltlinien 131 zu liegen und bilden dabei eine Krümmung, so daß der Bereich 114, wie angegeben, hinter Bereich 112 kommt und die Bereiche 118 und 119 sich an die Teile der Seitenteile 102 und 103 anschmiegen, die sich gleich rechts der Linien 131 auf Figur 4 befinden. Außerdem überlappen die Laschen 130 und 130′ die Laschen 120, die den linken Bereich der Öffnung 0₁ begrenzen.

Gleichzeitig oder danach werden die gleichen Vorgänge auf der gegenüberliegenden Seite der Packform durchgeführt, um schließlich ihr die Form der Haube zu geben, in Form eines umgekehrten Troges, wie auf Figur 6 zu sehen ist.

Wenn die beiden Flaschen B₁ und B₂, die Wülschte 140 haben, von unten in die Haube gestellt werden, werden die Klappen oder Laschen 120, 130 und 130′, die die Öffnungen 0₁ und 0₂ umgeben, zunächst, wenn der Verschluß oder Wulscht durchkommen, elastisch nach außen gedrückt, dann, durch das Kräftespiel des Zurückschnellens, legen sie sich um den Wulscht 140, um so die Flaschen und die Haube zu festigen. Dies bewirkt unter anderem auch, daß die Bereiche 114, 118, 119 und 115, 116, 117 verstärkt an ihrem Platz auf der Innenseite der Haube gehalten werden, das heißt, daß die allgemeine Festigkeit der Haube verbessert wird.

Die Variante der Figur 5 unterscheidet sich von der Grundausführung der Figur 4 dadurch, daß die Seitenteile 102 und 103 durch die Bereiche 106 und 107 nach außen verlängert sind, wobei spindelförmige Zwischenbereiche 104 und 105 vorgesehen sind. Die Bereiche 106, 107 haben auf der Außenseite der äußeren Ränder doppelte Laschen 126, die durch eine Querstanzung getrennt sind. (127)

Wenn die Haube gefaltet wird, werden die Bereiche 106, 107 gegen die Seitenteile 102, 103 gefaltet und bilden so auf Höhe der spindelförmigen Zwischenbereiche zwei seitliche Greifzonen, wie auf Figur 6 deutlich zu sehen ist.

Wie bei Figur 3 kann man so die Haube mit den Flaschen heben, ohne sie zu beschädigen, selbst wenn das Ganze relativ schwer ist.

Es ist zu bemerken, daß die Laschen 126 bei Zurückfalten der Bereiche 106, 107 auf die Laschen 120 der Öffnungen 0₁ und 0₂ zu liegen kommen, so daß das Einschieben der Flaschen bewirkt, daß die Bereiche 106, 107 fest in ihrer Position gehalten werden.

Die verschiedenen hier beschriebenen Packformen können aus jedem Material hergestellt werden, das für die in Frage kommende Anwendung geeignet ist, besonders aus einem Bogen aus Plastik oder aus relativ festem Karton. Wie schon gesagt wurde, ist es wichtig, daß das Material eine bestimmte inhärente Elastizität aufweist, damit eine ausreichende Rückschnellkraft im Bereich der Laschen besteht, die die Flaschenhälse umschließen sollen, damit die Laschen sich fest um die Wülschte der Flaschenhälse fügen.

Hierbei können sich die Laschen als Variante auch um die Verschlüsse oder Deckel der Behälter schließen, wobei die Flaschenhälse dann glatt sein können.

Der Sachkundige wird es natuürlich verstehen, die beschriebenen Packformen einer Vielzahl von verschiedenen Flaschen anzupassen, wobei noch einmal gesagt sein soll, daß sich die Formen der Figuren 1 bis 3 vorzugsweise auf Flaschengruppierungen in zwei Reihen beziehen und die Formen der Figuren 4 bis 6 auf eine Gruppierung in einer Reihe.

Übrigens bezieht sich die Erfindung auf alle Behälter mit Hals und noch allgemeiner auf alle Objekte, die eine ähnliche Form haben.

Um das Greifen der Haube mit Flaschen zu erleichtern, besonders wenn keine Greifbereiche vorgesehen sind, kann man im oberen Bereich 1 oder 101 der Haube Löcher für die Finger anbringen, so wie es üblicherweise bereits geschieht.

Übringens kann man noch mehr Laschen 17 oder 134 mit den dazugehörigen Stanzungen 21 oder 133 vorsehen; z.B. ist es möglich, in den Bereichen 2′, 3′, 2˝, 3˝ zwei Laschen anzubringen, wobei dann zwei Stanzungen im Bereich der Faltlinien 22 vorgesehen wären.

Hier könnten die halbkreisförmigen Stanzungen 21 oder 133 durch geradlinige Stanzungen in der Verlängerung der angrenzenden Faltlinien 22 oder 128 ersetzt werden.

In diesem Fall müßten die Verschlußlaschen beim Falten der Packform in die Schlitze gesteckt werden, die durch diese Stanzungen gebildet werden, wenn die betroffenen Bereiche übereinandergelegt werden.

Die Packformen, die dieser Erfindung entsprechen, können von Hand oder maschinell gefaltet werden.

Natürlich können dem Sachkundigen andere Varianten oder Änderungen in den Sinn kommen, die immer noch im Rahmen dieser Erfindung sind.

## Patentansprüche

1. Zuschnitt zum Herstellen einer Sammelverpackung für mehrere Behälter wie Flaschen oder Fläschchen, wobei ein Mittelteil(1,101) vorgesehen ist, das mit Öffnungen(0₁,0₂,0₃,0₄) zum Durchstecken der Hälse der Behälter versehen ist, wobei weiterhin zwei Seitenwandteile(2,3,102,103) vorgesehen sind, die einander gegenüberliegen, die jeweils einen mittleren Bereich und zwei einander gegenüberliegende äußere Bereiche (2′,2˝,3′,3˝,108,109,110,111) aufweisen und deren mittlere Bereiche über jeweils eine Faltlinie(15,132) mit dem Mittelteil verbunden sind, wobei außerdem diese äußeren Bereiche jeweils eine über ihren Rand vorstehende Lasche(17,134) aufweisen, und wobei Schließlich zwei Stirnwandteile vorgesehen sind, die einander gegenüberliegen und jeweils einen inneren Abschnitt(4,5) haben, der an das Mittelteil(1,101) über eine Faltlinie(16,136) anschließt und einen äußeren Abschnitt(6,7,114,115) aufweisen, der an den inneren durch eine weitere Faltlinie(22,128) angelenkt ist, die im wesentlichen parallel zur ersten Faltlinie(16,136) verläuft und durch eine Stanzlinie(21,133) unterbrochen ist, in welche im aufgefalteten Zustand der Sammelverpackung die Laschen(17,134) eingreifen und dabei die einzelnen Wandteile aneinander fixieren.

2. Zuschnitt nach Anspruch 1, **dadurch gekennzeichnet**, daß die Stanzlinien(21,133) welche die Faltlinien(22,128) der Stirnwandteile unterbrechen, in deren äußere Abschnitte(6,7,114,114) hineinragen.

3. Zuschnitt nach Anspruch 1 od. 2, **dadurch gekennzeichnet**, daß die Öffnungen(0₁,0₂,0₃,0₄) zum Durchstecken der Hälse der Behälter mit mehreren Laschen(12,12′,120) umgeben sind, welche elastisch an vorstehenden Abschnitten(30,140) der Hälse angreifen.

4. Zuschnitt nach Anspruch 3, **dadurch gekennzeichnet**, daß an den äußeren Abschnitten(6,7,114,115) der Stirnwandteile wenigstens eine Lasche(26,130′) angeformt ist, welche im hochgefalteten Zustand dieser äußeren Abschnitte die an den Öffnungen angeordneten Laschen(12,12′,120) ergänzt.

5. Zuschnitt nach einem der Ansprüche 1 bis 4, zum Verpacken von zwei Reihen von Behältern, **dadurch gekennzeichnet**, daß die äußeren Abschnitte(2′,2˝,3′,3˝) der Seitenwandteile(2,3) deren Verlängerungen sind und nach innen gebogen verlaufen.

6. Zuschnitt nach einem der vorhergehenden Ansprüche, **dadurch gekennzeichnet**, daß an den äußeren Abschnitten(2′,2˝,3′,3˝) Ansätze(8,9,10,11) angeformt sind, welche mit Laschen(8′,9′,10′,11′) versehen sind, die sich beim Auffalten des Zuschnittes mit am Mittelteil(1) angeformten Lappen(12′) überdecken.

7. Zuschnitt nach Anspruch 6, **dadurch gekennzeichnet**, daß er für zwei Reihen von jeweils zwei Behältern vorgesehen ist.

8. Zuschnitt nach einem der Ansprüche 1 bis 4, **dadurch gekennzeichnet**, daß zwischen den äußeren Bereichen(108,109,110,111) und dem mittleren Bereich((102,103) der Seitenwände Faltlinien(131) vorgesehen sind.

9. Zuschnitt nach Anspruch 8, **dadurch gekennzeichnet**, daß seitlich an den beiden Stirnwänden flügelartige Klappen(116,117,118,119) über je eine Faltlinie(129) angelenkt sind, wobei die Klappen Laschen(130) aufweisen, die beim Auffalten des Zuschnittes auf jeweils eine der Haltelaschen für die Behälter zu liegen kommen.

10. Zuschnitt nach einem der vorhergehenden Ansprüche, **dadurch gekennzeichnet**, daß am mittleren Bereich der Seitenwandteile über jeweils zwei Faltlinien(27,28) Verlängerungsabschnitte(23,24,106,107) angelenkt sind, wobei der zwischen den beiden Faltlinien liegende Flächenabschnitt(29,30,104,105) zur Randversteifung dient.

11. Zuschnitt nach Anspruch 10, **dadurch gekennzeichnet**, daß die Verlängerungsabschnitte(23,24,106,107) an ihrem äußeren Ende jeweils zwei Laschen(25,126) aufweisen, die im aufgerichteten Zustand die Haltelaschen für die Behälter ergänzen.

## Claims

1. Blank for the production of a multipack for a number of containers such as bottles, where a central panel (1, 101) is provided that has openings (O₁, O₂, O₃, O₄) for insertion of the necks of the containers, where two side panels (2, 3, 102, 103) are also provided which are located opposite each other, which each have a middle section and two end sections (2′, 2˝, 3′, 3˝, 108, 109, 110, 111) located opposite each other and the middle of which is connected to the central panel along a folding line (15, 132), where in addition these end sections each have a tab (17, 134) projecting beyond their edge and where finally two end panels are provided that are located opposite each other and each have an inner section (4, 5); that is connected to the central panel (1, 101) along a folding line (16, 136), and an outer section (6, 7, 114, 115), that is hinged to the inner section along a further folding line (22, 128), which extends essentially parallel to the first folding line (16, 136) and is interrupted by a cut line (21, 133), which the tabs (17, 134) engage when the multipack is erected and thus secure the individual panel sections together.

2. Blank according to claim 1, wherein the cut lines (21, 133) that interrupt the folding lines (22, 128) of the end panel sections extend into the outer sections (6, 7, 114, 115) of the latter.

3. Blank according to claim 1 or 2, wherein the openings (O₁, O₂, O₃, O₄) for insertion of the necks of the containers are surrounded by a number of tabs (12, 12′, 120), which elastically engage projecting sections (30, 140) of the necks.

4. Blank according to claim 3, wherein at least one tab (26, 130′) is provided on the outer sections (6, 7, 114, 115) of the end panel sections which supplements the tabs (12, 12′, 120) located on the openings when these outer sections are folded upwards.

5. Blank according to one of the claims 1 to 4 for packaging two rows of containers, wherein the end sections (2′, 2˝, 3′, 3˝) of the side panels (2, 3) are extensions of the same and curve inwards.

6. Blank according to one of the previous claims, wherein extensions (8, 9, 10, 11) are provided on the end sections (2′, 2˝, 3′, 3˝) that have flaps (8′, 9′, 10′, 11′) which overlap tabs (12′) provided on the central panel (1) when the blank is erected.

7. Blank according to claim 6, wherein it is provided for two rows with two containers in each row.

8. Blank according to one of claims 1 to 4, wherein folding lines (131) are provided between the end sections(108, 109, 110, 111) and the middle section (102, 103) of the side panels.

9. Blank according to claim 8, wherein wing-like flaps (116, 117, 118, 119) are hinged to each side of the two end panels along a folding line (129), these flaps having tabs (130) that each rest on one of the tabs securing the containers when the blank is erected.

10. Blank according to one of the previous claims, wherein extensions (23, 24, 106, 107) are hinged to the middle section of the side panels along two folding lines (27, 28) in each case, whereby the intermediate section (29, 30, 104, 105) between the two folding lines serves to stiffen the edge.

11. Blank according to claim 10, wherein the extensions (23, 24, 106, 107) each have two tabs (25, 126) at their outer end which support the tabs securing the containers when the blank is erected.

## Revendications

1. Flan pour la fabrication d'un emballage groupé destiné à plusieurs récipients tels que bouteilles ou flacons, dans lequel il est prévu une partie centrale (1, 101) qui est pourvue d'ouvertures (0₁, 0₂, 0₃, 0₄) pour le passage des cols des récipients, dans lequel il est prévu en outre des parties de paroi latérales (2, 3, 102, 103), opposées l'une à l'autre, qui présentent chacune une zone centrale et deux zones extérieures (2′, 2˝, 3′, 3˝, 108, 109, 110, 111) opposées l'une à l'autre, et dont les zones centrales sont reliées chacune à la partie centrale par une ligne de pliage (15, 132), dans lequel en outre ces zones extérieures présentent chacune une languette saillante (17, 134) dépassant de leur bord et dans lequel enfin il est prévu deux parties de paroi frontales qui sont opposées l'une à l'autre et qui comportent chacune une portion intérieure (4, 5) qui est reliée à la partie centrale (1, 101) par une ligne de pliage (16, 136) ainsi qu'une portion extérieure (6, 7, 114, 115) qui s'articule sur la portion intérieure par une autre ligne de pliage (22, 128) laquelle est à peu près parallèle à la première ligne de pliage (16, 136) et interrompue par une ligne de découpe (21, 133) dans laquelle s'engagent les languettes (17, 134), à l'état déplié de l'emballage groupé, et fixent ainsi les différentes parties de paroi.

2. Flan selon la revendication 1, caractérisé en ce que les lignes de découpe (21, 133) qui interrompent les lignes de pliage (22, 128) des parties de paroi frontales, pénètrent dans leurs portions (6, 7, 114, 115) extérieures.

3. Flan selon la revendication 1 ou 2, caractérisé en ce que les ouvertures (0₁, 0₂, 0₃, 0₄) pour le passage des cols des récipients, sont entourées de plusieurs languettes (12, 12′, 120) qui agissent élastiquement sur des portions saillantes (30, 104) des cols.

4. Flan selon la revendication 3, caractérisé en ce qu'il est formé, sur les portions extérieures (6, 7, 114, 115) des parties de paroi frontales, au moins une languette (26, 130′) qui, lorsque ces portions extérieures sont repliées, complète les languettes (12, 12′, 120) placées sur les ouvertures.

5. Flan selon l'une des revendications 1 à 4 pour l'emballage de deux rangées de récipients, caractérisé en ce que les portions extérieures (2′, 2˝, 3′, 3˝) des parties de paroi latérales (2, 3) constituent les prolongements de celles-ci et sont incurvées vers l'intérieur.

6. Flan selon l'une des revendications précédentes, caractérisé en ce qu'il est formé sur les portions extérieures (2′, 2˝, 3′, 3˝), des appendices (8, 9, 10, 11) qui sont pourvus de languettes (8′, 9′, 10′, 11′) qui, lorsque le flan est déplié, se superposent avec des pattes (12′) formées sur la partie centrale (1).

7. Flan selon la revendication 6, caractérisé en ce que celui-ci est prévu pour deux rangées de deux récipients chacune.

8. Flan selon l'une des revendications 1 à 4, caractérisé en ce qu'il est prévu des lignes de pliage (131) entre les zones extérieures (108, 109, 110, 111) et la zone centrale (102, 103) des parois latérales.

9. Flan selon la revendication 8, caractérisé en ce que sur les deux parois frontales s'articulent des ailes (116, 117, 118, 119), par une ligne de pliage (129) chacune, les ailes présentant des languettes (130) qui, lorsque le flan est déplié, viennent s'appliquer chacune sur l'une des languettes de maintien.

10. Flan selon l'une des revendications précédentes, caractérisé en ce que sur la zone centrale des parties de paroi latérales, des portions de prolongement (23, 24, 106, 107) s'articulent chacune par deux lignes de pliage (27, 28), la portion de surface (29, 30, 104, 105), se trouvant entre les deux lignes de pliage, servant à renforcer le bord.

11. Flan selon la revendication 10, caractérisé en ce que les portions de prolongement (23, 24, 106, 107) présentent chacune, à leur extrémité extérieure, deux languettes (25, 126) qui, en position redressée, complètent les languettes de maintien des récipients.
